# EUROPÄISCHE PATENTSCHRIFT

(11) **EP 0 830 700 B1**
(45) Veröffentlichungstag und Bekanntmachung des Hinweises auf die Patenterteilung: **24.03.1999**
(21) Anmeldenummer: 96919580.9
(22) Anmeldetag: 15.05.1996
(51) Int. Cl.: H01H 33/70

(54) **ISOLIERENDES BAUTEIL FÜR HOCHSPANNUNGSGERÄTE**
INSULATING COMPONENT FOR HIGH-VOLTAGE EQUIPMENT
ELEMENT ISOLANT POUR APPAREILS HAUTE TENSION

(30) Priorität: 24.05.1995 DE 19519992
(43) Veröffentlichungstag der Anmeldung: 25.03.1998
(73) Patentinhaber: SIEMENS AKTIENGESELLSCHAFT, 80333 München (DE)
(72) Erfinder: REINCKE, Frank, D-13125 Berlin (DE); TRAPP, Norbert, D-13589 Berlin (DE)
(86) Internationale Anmeldenummer: DE9600911
(87) Internationale Veröffentlichungsnummer: WO9637902

(56) Entgegenhaltungen:
- EP-A- 0 191 465
- FR-A- 1 549 097
- US-A- 4 229 627
- US-A- 4 289 942

## Beschreibung

Die Erfindung bezieht sich auf ein isolierendes Bauteil eines Hochspannungsschaltgerätes, insbesondere zum Einsatz in gasisolierten Anlagen, siehe zum Beispiel EP-A-0 191 465.

Ein derartiges Bauteil ist auch aus der DE-PS 26 26 855 bekannt.

Solche Isolierstoffbauteile werden beispielsweise in elektrischen Hochspannungsschaltern, insbesondere in Hochspannungs-Leistungsschaltern als Abstandshalter oder als Düsen zur Führung von Isoliergas eingesetzt.

In gekapselten Hochspannungsschaltanlagen werden solche Bauteile beispielsweise als Stützer für Sammelschienenleiter oder als Durchführungen eingesetzt. Sie können beispielsweise aus Gießharz, z. B. einem Epoxidharz bestehen oder aus PTFE oder einer Keramik bzw. Porzellan.

Unter hoher dielektrischer Beanspruchung, d, h. bei großen elektrischen Feldstärken, insbesondere dann, wenn die Feldstärke eine Komponente tangential zur Oberfläche des Bauteiles aufweist, besteht eine erhöhte Wahrscheinlichkeit von Verschiebungsströmen an der Oberfläche des Bauteiles, die auch zu elektrischen Überschlägen führen können.

Gemäß dem Stand der Technik wird im Bereich der Oberfläche des Bauteiles ein schwach leitfähiges Gewebe zur Ableitung von Oberflächenladungen eingebettet.

Dies erhöht naturgemäß die Leitfähigkeit des Bauteiles und stellt andererseits einen hohen Fertigungsaufwand dar. Es werden verschiedene Baumaterialien miteinander verbunden und es besteht die Gefahr, daß ein Teil des Gewebes nicht fest mit dem Bauteil verbunden ist und in einen dielektrisch hoch beanspruchten Bereich des Hochspannungsgerätes hineinragt.

Aus der DE-OS 30 47 761 ist es bekannt, in ein Isolierstoffbauteil einen mineralischen Füllstoff einzubetten, dessen partikel an der Oberfläche des Bauteils freiliegen und somit bei Entladungen die Ausbildung von kohlenstoffhaltigen und somit teilweise elektrisch leitfähigen Spuren auf der Oberfläche verhindern. Ein solches Isolierstoffbauteil stellt hohe Anforderungen an die Fertigung.

Der vorliegenden Erfindung liegt demgegenüber die Aufgabe zugrunde, ein isolierendes Bauteil der eingangs genannten Art zu schaffen, das bei geringem Fertigungsaufwand hohen dielektrischen Beanspruchungen dauerhaft standhält.

Die Aufgabe wird erfindungsgemäß dadurch gelöst, daß die Oberfläche des Bauteils wenigstens in einem dielektrisch besonders beanspruchten Bereich scharfkantige Nuten oder Stege mit einer Profiltiefe von wenigstens 100 um aufweist.

Eine vorteilhafte Ausgestaltung der Erfindung sieht vor, daß wenigstens ein dielektrisch besonders beanspruchter Bereich der Oberfläche eine Profiltiefe von wenigstens 200 µm aufweist.

Durch die Profiltiefe können an der Oberfläche des Bauteiles keine Verschiebungsströme auftreten, die elektrische Überschläge initiieren könnten.

In einem Querschnitt des Bauteiles weist dieses im Bereich seiner Oberfläche durch die Oberflächenstruktur scharfkantige Erhebungen oder Ausnehmungen auf. Diese Struktur führt zu einer verbesserten dielektrischen Festigkeit, dadurch daß an den Spitzen und Kanten hohe elektrische Feldstärken entstehen, die zur Emission von Oberflächenladungen führen und somit das Potential von Oberflächenladungen begrenzen.

Es wird zur Erreichung dieses Erfolges kein weiteres Material als dasjenige benötigt, aus dem das Bauteil besteht.

Eine vorteilhafte Ausgestaltung der Erfindung sieht vor, daß die Nuten oder Stege durch spanende Bearbeitung erzeugt sind.

In diesem Fall kann das Bauteil nach seiner Formung beispielsweise durch Gießen, Sintern oder Extrudieren, in dem dielektrisch besonders beanspruchten Bereich durch Fräsen oder Drehen nachbearbeitet werden.

Als besonders vorteilhaft erweist sich eine Tiefe der Nuten von mehr als 200 µm.

Bei einem rotationssymmetrischen Bauteil können die Nuten vorteilhaft konzentrisch zueinander oder in Form einer Spirale angeordnet sein.

Dies ist insbesondere in dem Fall günstig, in dem es sich bei dem Bauteil um einen Teil einer Isolierstoffdüse für einen Hochspannungs-Leistungsschalter handelt. Da ein solcher Leistungsschalter oft rotationssymmetrisch aufgebaut ist, liegen die Bereiche, die dielektrisch besonders hoch beansprucht sind, ebenfalls rotationssymmetrisch und können durch entsprechende spanende Bearbeitung (Drehen) mit den beschriebenen Nuten versehen werden.

Vorteilhaft können die Nuten oder Stege im Querschnitt rechteckig oder sägezahnförmig ausgebildet sein.

Ein solches Profil ist einfach zu drehen oder zu fräsen.

Die Erfindung bezieht sich außerdem auf ein Verfahren zur Herstellung eines isolierenden Bauteiles für Hochspannungsgeräte, bei dem das Bauteil nach der Formung wenigstens in einem dielektrisch besonders beanspruchten Bereich seiner Oberfläche durch spanende Bearbeitung mit Nuten versehen oder so bearbeitet wird, daß Stege stehen bleiben.

Es ist jedoch auch denkbar, daß das Bauteil in einem Gießverfahren hergestellt wird, und daß die Gußform in dem dielektrisch besonders beanspruchten Bereich Nuten oder Stege aufweist, die entsprechende komplementäre Strukturen an der Oberfläche des Bauteiles erzeugen.

Oft liegt ein isolierendes Bauteil nach der Formung mit gleichmäßiger Oberflächenqualität vor und kann dann nach dem erfindungsgemäßen Verfahren in den dielektrisch besonders beanspruchten Bereichen seiner Oberfläche nachbearbeitet werden.

Es ist beispielsweise auch denkbar, daß ein Bereich der Oberfläche mit einem Prägewerkzeug mit Unebenheiten versehen wird.

Im folgenden wird die Erfindung anhand eines Ausführungsbeispiels in einer Zeichnung gezeigt und anschließend beschrieben.

Dabei zeigt die
Figur 1 schematisch im Längsschnitt einen Isolierstoffdüsen-Leistungsschalter mit einer Isolierstoffdüse aus PTFE,
Figur 2 eine Draufsicht auf die Isolierstoffdüse,
Figur 3 schematisch im Längsschnitt einen Doppeldüsenleistungsschalter mit einem Kompressionszylinder aus einem Isolierstoff.

Die Abbildung zeigt einen Leistungsschalter im Einschaltzustand. Es stehen einander koaxial zwei Lichtbogenkontaktstücke 1, 2 sowie zwei Dauerstromkontaktstücke 3, 4 gegenüber, die im Einschaltzustand miteinander im Eingriff stehen. Elektrische Anschlüsse des Schalters sind mit 11, 12 bezeichnet und nur schematisch dargestellt.

Zum Ausschalten wird das antreibbare Lichtbogenkontaktstück 1 sowie das mit diesem mittels eines Kompressionszylinders 5 verbundene Dauerstromkontaktstück 3 in der Abbildung nach links bewegt. Dies geschieht durch einen nicht näher dargestellten Schalterantrieb.

Gleichzeitig wird in einem Kompressionsraum 6 Löschgas komprimiert.

Nach der Trennung der beiden Lichtbogenkontaktstücke 1, 2 voneinander entsteht zwischen diesen ein Lichtbogen, der das Löschgas im Bereich des Lichtbogenraumes 7 aufheizt. Vom Lichtbogenraum 7 strömt das heiße Löschgas in den Heizraum 8, wo es für eine nachfolgende Beblasung des Lichtbogens vorübergehend gespeichert wird.

Nachdem das antreibbare Lichtbogenkontaktstück 1 sich von dem feststehenden Lichtbogenkontaktstück 2 getrennt hat, läuft auch die Isolierstoffdüse 9, die aus PTFE besteht, von dem feststehenden Lichtbogenkontaktstück 2 ab. Die Isolierstoffdüse 9 ist mit dem Kompressionszylinder 5 im Bereich des Dauerstromkontaktes 3 verbunden.

Nachdem die Isolierstoffdüse 9 von dem feststehenden Lichtbogenkontaktstück 2 abgelaufen ist, ist die Stirnseite 10 der Isolierstoffdüse dielektrisch durch das elektrische Feld zwischen den Lichtbogenkontaktstücken 1, 2 besonders beansprucht. In diesem Bereich sind durch spanende Bearbeitung im wesentlichen konzentrische Nuten (beispielsweise durch Überdrehen der Stirnfläche eine Spiralnut) mit einer Breite und Tiefe von etwa 1 mm eingebracht, wobei zwischen den Nuten ein etwa 1 mm breiter Steg mit rechteckigem Querschnitt angeordnet ist.

Eine erfindungsgemäße Anordnung erweist sich als dielektrisch sicherer, als ein entsprechend mit einer fertigungsbedingt durchgehend besseren Oberflächenqualität ausgestattetes Bauteil.

In der Figur 3 ist ein Doppeldüsenschalter dargestellt mit zwei feststehenden düsenförmigen Kontaktstücken 13, 14, die im Einschaltzustand durch ein Überbrückungsschaltstück 15 miteinander leitend verbunden sind. Es ist eine Kompressionsvorrichtung für ein Löschgas, bestehend aus einem ortsfesten Kompressionskolben 16 und einem beweglichen Kompressionszylinder 17 vorgesehen. Im Ausschaltzustand ist der Kompressionszylinder soweit zurückgezogen, daß sein Boden 18 sich in der Trennstrecke zwischen den feststehenden Konstaktstücken 13, 14 befindet und dort dem elektrischen Feld ausgesetzt ist. Der Boden 18 weist an seiner im Ausschaltzustand der Schaltstrecke zugewandten Seite eine im Querschnitt sägezahnförmige Struktur auf, die ein Abführen von Oberflächenladungen ermöglicht.

## Patentansprüche

1. Isolierendes Bauteil (9) eines Hochspannungsschaltgerätes, insbesondere zum Einsatz in gasisolierten Anlagen,
**gekennzeichnet durch** eine Einrichtung zur Begrenzung des Potentials von Oberflächenladungen, die an der Oberfläche des Bauteils (9) wenigstens in einem dielektrisch besonders beanspruchten Bereich (10) scharfkantige Nuten oder Stege mit einer Profiltiefe von wenigstens 100 µm aufweist.

2. Isolierendes Bauteil nach Anspruch 1,
**dadurch gekennzeichnet,** daß
wenigstens ein dielektrisch besonders belasteter Bereich (10) der Oberfläche eine Profiltiefe von wenigstens 200 µm aufweist.

3. Isolierendes Bauteil nach Anspruch 1 oder 2,
**dadurch gekennzeichnet,** daß
die Nuten oder Stege durch spanende Bearbeitung erzeugt sind.

4. Isolierendes Bauteil nach Anspruch 1, 2 oder 3,
**dadurch gekennzeichnet,** daß
bei einem rotationssymmetrischen Bauteil (9) die Nuten im wesentlichen konzentrisch zueinander oder in Form einer Spirale angeordnet sind.

5. Isolierendes Bauteil nach einem der Ansprüche 1 bis 4,
**dadurch gekennzeichnet,** daß
die Nuten oder Stege im Querschnitt rechteckig ausgebildet sind.

6. Isolierendes Bauteil nach einem der Ansprüche 1 bis 4,
**dadurch gekennzeichnet,** daß
die Nuten oder Stege im Querschnitt sägezahnförmig ausgebildet sind.

7. Isolierendes Bauteil nach einem der Ansprüche 1 bis 6,
**dadurch gekennzeichnet,** daß
es aus PTFE besteht.

8. Isolierendes Bauteil nach einem der Ansprüche 1 bis 7,
**dadurch gekennzeichnet,** daß
das Bauteil durch den Düsenkörper (9) oder den Kompressionszylinder eines Hochspannungs-Leistungsschalters gebildet ist, an deren Stirnfläche (10) die Nuten oder Stege gebildet sind.

9. Verfahren zur Herstellung eines isolierenden Bauteiles für Hochspannungsgeräte gemäß Anspruch 1 oder einem der folgenden,
**dadurch gekennzeichnet,** daß
das Bauteil (9) nach der Formung wenigstens in einem dielektrisch besonders beanspruchten Bereich seiner Oberfläche (10) durch spanende Bearbeitung mit Nuten versehen oder so bearbeitet wird, daß Stege stehen bleiben.

## Claims

1. Insulating component (9) of a high-voltage switchgear, in particular for use in gas-insulated installations, characterised by an arrangement for limiting the potential of surface charges, said arrangement comprising on the surface of the component (9), at least in a region (10) that is particularly loaded dielectrically, sharp-edged grooves or ridges with a profile depth of at least 100 µm.

2. Insulating component according to Claim 1, characterised in that at least a region (10) of the surface that is particularly loaded dielectrically has a profile depth of at least 200 µm.

3. Insulating component according to Claim 1 or 2, characterised in that the grooves or ridges are produced by machining.

4. Insulating component according to Claim 1, 2, or 3, characterised in that in the case of a rotationally symmetrical component (9) the grooves are disposed substantially concentrically in relation to one another or in the form of a spiral.

5. Insulating component according to one of Claims 1 to 4, characterised in that the grooves or ridges are of rectangular design in cross-section.

6. Insulating component according to one of Claims 1 to 4, characterised in that the grooves or ridges are of saw-tooth design in cross-section.

7. Insulating component according to one of Claims 1 to 6, characterised in that it consists of PTFE.

8. Insulating component according to one of Claims 1 to 7, characterised in that the component is formed by the nozzle body (9) or by the compression cylinder of a high-voltage circuit-breaker, on the front face (10) of which the grooves or ridges are formed.

9. Process for manufacturing an insulating component for high-voltage devices according to Claim 1 or one of the following claims, characterised in that after being formed, the component (9) is provided, at least in a region of its surface (10) that is particularly loaded dielectrically, with grooves as a result of machining or is worked in such a way that ridges remain behind.

## Revendications

1. Elément (9) isolant d'un appareil de commutation haute tension, à utiliser notamment dans des installations isolées par gaz,
**caractérisé** par un dispositif pour limiter le potentiel des charges de surface, dispositif qui comporte, sur la surface de l'élément (9), au moins dans une région (10) soumise à de fortes sollicitations diélectriques, des rainures ou nervures à arêtes vives, d'une profondeur de profil d'au moins 100 µm.

2. Elément isolant suivant la revendication 1, **caractérisé** en ce qu'au moins une région (10) de la surface soumise à de fortes sollicitations diélectriques est dotée d'une profondeur de profil d'au moins 200 µm.

3. Elément isolant suivant la revendication 1 ou 2, **caractérisé** en ce que les rainures ou nervures sont produites par usinage par enlèvement de matière.

4. Elément isolant suivant la revendication 1, 2 ou 3, **caractérisé** en ce que, pour un élément (9) à symétrie de révolution, les rainures sont disposées de façon essentiellement concentrique les unes par rapport aux autres, ou sous la forme d'une spirale.

5. Elément isolant suivant l'une des revendications 1 à 4, **caractérisé** en ce que les rainures ou nervures ont une section transversale rectangulaire.

6. Elément isolant suivant l'une des revendications 1 à 4, **caractérisé** en ce que les rainures ou nervures ont une forme de section transversale en dents de scie.

7. Elément isolant suivant l'une des revendications 1 à 6, **caractérisé** en ce qu'il est réalisé en PTFE.

8. Elément isolant suivant l'une des revendications 1 à 7, **caractérisé** en ce que l'élément est formé par le corps (9) de buse ou le cylindre de compression d'un sectionneur de puissance haute tension, sur la face (10) frontale duquel sont formées les rainures ou nervures.

9. Procédé de fabrication d'un élément isolant pour appareils haute tension suivant la revendication 1 ou l'une des revendications suivantes,
**caractérisé** en ce que l'élément (9) est, à la suite du façonnage, au moins dans une région de sa surface (10) qui est soumise à de fortes sollicitations diélectriques, usiné par enlèvement de matière de façon à le doter de rainures ou à laisser dressées des nervures.
